# EUROPÄISCHE PATENTSCHRIFT

(11) **EP 3 580 407 B1**
(45) Veröffentlichungstag und Bekanntmachung des Hinweises auf die Patenterteilung: **24.03.2021**
(21) Anmeldenummer: 18706674.1
(22) Anmeldetag: 12.02.2018
(51) Int. Cl.: E04G 11/24, E04G 11/28

(54) **KLETTERVORRICHTUNG ZUM ABSENKEN EINER KLETTERSCHIENE UND VERFAHREN ZUM ABSENKEN EINER KLETTERSCHIENE**
CLIMBING DEVICE FOR LOWERING A CLIMBING RAIL, AND METHOD FOR LOWERING A CLIMBING RAIL
DISPOSITIF D'ESCALADE POUR DESCDENDRE UN RAIL D'ESCALADE ET PROCÉDÉ DE DESCENTE D'UN RAIL D'ESCALADE

(30) Priorität: 13.02.2017 DE 102017202264
(43) Veröffentlichungstag der Anmeldung: 18.12.2019
(73) Patentinhaber: Peri GmbH, 89264 Weissenhorn (DE)
(72) Erfinder: SCHLETT, Felix, 89081 Ulm (DE); KOLB, Tobias, 89281 Altenstadt (DE)
(74) Vertreter: K & H Bonapat Patentanwälte Koch · von Behren & Partner mbB
(86) Internationale Anmeldenummer: PCT/EP2018/053394
(87) Internationale Veröffentlichungsnummer: WO 2018/146294

(56) Entgegenhaltungen:
- EP-A1- 2 995 749
- DE-A1-102005 030 335
- GB-A- 2 533 142

## Beschreibung

Die Erfindung betrifft eine Klettervorrichtung zum Absenken einer Kletterschiene, wobei die Klettervorrichtung Folgendes aufweist:
a) Einen Kletterzylinder, der sich unterenends an einem Verankerungspunkt, insbesondere an einem Kletterschuh, abstützen kann;
b) einen Kletterkopf, der oberenends am Kletterzylinder angeordnet oder ausgebildet ist, wobei am Kletterkopf ein oberer Vorsprung der Kletterschiene abstützbar ist.

Die Erfindung betrifft weiterhin ein Verfahren zum Zurückklettern, d. h. zum Absenken, einer Kletterschiene.

Es ist bekannt, Klettervorrichtungen mit einem Kletterzylinder einzusetzen, um eine Kletterschiene aufwärts zu bewegen. An der Kletterschiene kann dabei eine Kletterschalung zum Bau eines Gebäudes angeordnet sein. Eine solche Klettervorrichtung ist beispielsweise unter dem Produktnamen "RCS" der Anmelderin bekannt geworden. Die bekannte Klettervorrichtung, beispielsweise mit einem Kletterzylinder wie in DE 10 2005 030 335 A1 beschrieben, ist zum schrittweisen Anheben der Kletterschiene ausgebildet. Hierzu untergreift der Kletterkopf einen oberen Vorsprung der Kletterschiene. Der Kletterzylinder fährt aus und schiebt dadurch die Kletterschiene aufwärts. Bei anderen Anwendungsfällen, z. B. beim Rückbau eines hohen Gebäudes, muss die Klettervorrichtung nach unten klettern. Zum hierfür erforderlichen Absenken der Kletterschiene muss die bekannte Klettervorrichtung auf verhältnismäßig aufwändige Art und Weise von Hand betätigt werden.

In GB2533142 ist eine Hakenanordnung beschrieben, die an einer Konstruktion zum selektiven Eingreifen und Tragen eines Kletterschirms montierbar ist. Die Hakenanordnung umfasst einen Haken, der schwenkbar angebracht ist, um sich zwischen einer zurückgezogenen Position, in der er nicht mit dem Kletterschirm in Eingriff steht, und einer ausgefahrenen Position, in der er mit dem Kletterschirm in Eingriff steht, zu bewegen; ein Vorspannmittel, das den Haken in die entfaltete Position drängt; und einen Verriegelungsmechanismus, der automatisch durch eine Schwenkbewegung des Hakens von der entfalteten in die zurückgezogene Position in Eingriff gebracht wird, um den Haken in der zurückgezogenen Position zu halten. In EP2 995 749 A1 ist eine Vorrichtung zum Absenken eines Schalungs- oder Schutzelements bei der Bearbeitung von Gebäuden beschrieben. Um einen Kolben eines Hydraulikzylinders in einer ausgefahrenen Stellung mit einem hakenförmigen Element eines Trägers in Verbindung zu bringen, um sodann auf einfache Weise ein Absenken des Trägers beim Einfahren des Kolbens erzielen zu können, wird zunächst der Kolben ein wenig eingefahren. Durch das Einfahren des Kolbens wird über eine Zug-/Druckstange eine Druckkraft auf einen Bolzen ausgeübt, so dass dieser in einer Kulisse nach oben und somit auch nach vorne in eine von dem hakenförmigen Element beabstandete, inaktive Stellung gleitet.

Aufgabe der vorliegenden Erfindung ist es daher, eine Klettervorrichtung und ein Verfahren zum Absenken einer Kletterschiene bereit zu stellen, die auf konstruktiv einfache Art und Weise das Absenken der Kletterschiene signifikant erleichtern.

Diese Aufgabe wird erfindungsgemäß durch eine Klettervorrichtung bzw. ein Verfahren gemäß den Patentansprüchen : 1 und 12 gelöst. Die Unteransprüche geben bevorzugte Weiterbildungen wieder.

Erfindungsgemäß ist es somit vorgesehen, eine Klettervorrichtung bereit zu stellen, die einen Kletterzylinder mit einem daran angeordneten oder ausgebildeten Kletterkopf aufweist. Der Kletterzylinder ist dazu ausgebildet, sich an seinem unteren Ende an einem Verankerungspunkt abzustützen. Unter einem Verankerungspunkt wird insbesondere ein Fixpunkt verstanden, der sich unmittelbar oder mittelbar an der festen Wand befindet. Der Verankerungspunkt kann am Kletterschuh ausgebildet sein. Der Verankerungspunkt befindet sich in diesem Fall vorzugsweise mittelbar, insbesondere unbeweglich, an der festen Wand. Dem unteren Ende des Kletterzylinders entgegengesetzt ist der Kletterkopf dazu ausgebildet, eine Kletterschiene abzustützen, indem der Kletterkopf einen oberen Vorsprung der Kletterschiene untergreifen kann. Der obere Vorsprung kann dabei in Form eines Tragbolzens ausgebildet sein.

Damit der Kletterzylinder nach dem Absenken der Kletterschiene wieder ausfahren kann, ohne dabei die Kletterschiene anzuheben, weist die Klettervorrichtung eine Distanziervorrichtung auf. Die Distanziervorrichtung ist dazu ausgebildet, den Kletterkopf so weit von der Kletterschiene weg zu drücken, dass der Kletterzylinder ausfahren kann, ohne mit dem Kletterkopf an der Kletterschiene einzuhaken. Der Kletterkopf wird beim Ausfahren des Kletterzylinders von der Distanziervorrichtung automatisch von einem mittleren Vorsprung der Kletterschiene beabstandet. Der mittlere Vorsprung kann dabei in Form eines Tragbolzens ausgebildet sein. Die Distanziervorrichtung ist bei, insbesondere vollständig, eingefahrenem Kletterzylinder aktiviert, sodass der Kletterkopf beim Ausfahren den mittleren Vorsprung umgeht. Bei ausgefahrenem Kletterzylinder ist die Distanziervorrichtung deaktivert, sodass der Kletterkopf den oberen Vorsprung untergreifen kann. Dies erleichtert signifikant die Handhabung der Klettervorrichtung, da der Kletterkopf nicht manuell von der Kletterschiene weg bewegt werden muss. Das Absenken der Kletterschiene kann vielmehr durch einen Benutzer erfolgen, der sich distanziert vom Kletterzylinder befindet. Die Distanziervorrichtung ist dazu ausgebildet, sich beim Ausfahren des Kletterzylinders vom mittleren Vorsprung der Kletterschiene abzudrücken.

Die Begriffe "oben", "unten" und dergleichen beziehen sich dabei im Rahmen der vorliegenden Erfindung auf den montierten Zustand der Klettervorrichtung.

Die Distanziervorrichtung ist vorzugsweise aktiviert, wenn der Kletterzylinder weniger als 20%, insbesondere weniger als 10%, bevorzugt weniger als 5% ausgefahren ist. Die Distanziervorrichtung ist vorzugsweise deaktiviert, wenn der Kletterzylinder mehr als 30%, insbesondere mehr als 50%, bevorzugt mehr als 70% ausgefahren ist.

Weiter bevorzugt ist die Distanziervorrichtung dazu ausgebildet, den Kletterkopf bereits beim Einfahren des Kletterzylinders von der Kletterschiene weg zu bewegen, insbesondere den Kletterkopf von der Kletterschiene weg zu drücken. Die Distanziervorrichtung wird dadurch bereits durch das Einfahren des Kletterzylinders betätigt. Mit anderen Worten wird der Kletterkopf beim Absenken des Kletterkopfs durch die Distanziervorrichtung automatisch vom mittleren Vorsprung der Kletterschiene beabstandet.

Vorzugsweise ist die Distanziervorrichtung dazu ausgebildet, durch das vollständige Einfahren des Kletterzylinders aktiviert zu werden, um den Kletterkopf beim darauf folgenden Ausfahren des Kletterzylinders von einem Vorsprung weg zu bewegen.

An der Kletterschiene kann eine Plattform der Klettervorrichtung angeordnet sein. Insbesondere kann an der Kletterschiene eine Schutzwand zum Schutz der Arbeitskräfte vor Absturz und gegen das Herabfallen von Gegenständen beim Rückbau eines Gebäudes angeordnet sein. Die Kletterschalung ist vorzugsweise dazu vorgesehen, eine Gebäudewand zu betonieren, an der die Klettervorrichtung auf- und/oder abklettern bzw. zurückklettern kann.

Die Distanziervorrichtung kann am Kletterzylinder, beispielsweise unterenends am Kletterzylinder, angeordnet oder ausgebildet sein. Vorzugsweise ist die Distanziervorrichtung jedoch am Kletterkopf angeordnet. Hierdurch wird eine besonders kompakte Ausgestaltung der Klettervorrichtung erzielt.

Der Kletterkopf kann reversibel lösbar, d. h. zerstörungsfrei montierbar und demontierbar, am Kletterzylinder angeordnet sein. Hierdurch muss nur der Kletterkopf ausgetauscht werden, um von einer Klettervorrichtung zum Anheben der Kletterschiene zu einer erfindungsgemäßen Klettervorrichtung zum Absenken der Kletterschiene zu gelangen.

Die Distanziervorrichtung kann einen Hebelarm aufweisen, der dazu ausgebildet ist, sich beim Ausfahren des Kletterzylinders am mittleren Vorsprung abzustützen und beim weiteren Ausfahren des Kletterzylinders den Kletterkopf vom mittleren Vorsprung zu verdrängen. Die Distanziervorrichtung kann eine Ausbuchtung aufweisen, die sich bei eingefahrenem Kletterzylinder an der Oberseite des Kletterzylinders abstützt, um den Hebelarm beim Einfahren des Kletterzylinders zu verschwenken und so die Distanziervorrichtung vom deaktivierten in den aktivierten Zustand zu versetzen.

Die Distanziervorrichtung, insbesondere der Hebelarm der Distanziervorrichtung, kann derart ausgebildet sein, dass eine Flächenpressung das Zurückbewegen der Distanziervorrichtung vom aktivierten in den deaktivierten Zustand verhindert, solange die Distanziervorrichtung am mittleren Vorsprung anliegt, insbesondere solange sich eine Drehachse der Distanziervorrichtung unterhalb des mittleren Vorsprungs befindet.

Alternativ oder zusätzlich dazu kann die Distanziervorrichtung, insbesondere der Hebelarm der Distanziervorrichtung, eine Nase aufweisen, die ein Zurückbewegen der Distanziervorrichtung vom aktivierten in den deaktivierten Zustand verhindert, solange die Distanziervorrichtung am mittleren Vorsprung anliegt, insbesondere solange sich eine Drehachse der Distanziervorrichtung unterhalb des mittleren Vorsprungs befindet.

Die Distanziervorrichtung kann eine verschwenkbare Wippe aufweisen. Die Wippe kann den Hebelarm und/oder die Ausbuchtung aufweisen.

Die Wippe kann ein äußeres Ende aufweisen, wobei sich das äußere Ende von der Kletterschiene, insbesondere von dem mittleren Vorsprung der Kletterschiene, wegdrücken kann. Die Wippe kann dabei derart ausgebildet sein, dass sie beim Wegdrücken von einer eingeschwenkten Stellung des äußeren Endes in eine ausgeschwenkte Stellung des äußeren Endes verschwenkt.

Die Wippe weist vorzugsweise zwei Bügel auf. Die Bügel können spiegelsymmetrisch zu einer entlang der Längsachse des Kletterzylinders verlaufenden Symmetrieebene ausgebildet sein.

Die Wippe kann ein inneres Ende aufweisen, das dem äußeren Ende entgegengesetzt ist. Das innere Ende kann in Form der Ausbuchtung ausgebildet sein. Die Wippe kann derart ausgebildet sein, dass das innere Ende beim Einfahren des Kletterzylinders an der Oberseite des Kletterzylinders zum Aufliegen kommt, sodass das äußere Ende der Wippe in die ausgeschwenkte Stellung verschwenkt wird und sich das äußere Ende von der Kletterschiene, insbesondere dem mittleren Vorsprung der Kletterschiene, wegdrücken kann. Mit anderen Worten erfolgt die Betätigung der Wippe bevorzugt durch ein Auflaufen des inneren Endes der Wippe auf das obere Ende des Kletterzylinderrohrs. Hierdurch wird auf konstruktiv besonders einfache Art und Weise realisiert, dass eine Betätigung, d. h. Aktivierung der Distanziervorrichtung, erst erfolgt, wenn der Kletterzylinder praktisch vollständig eingefahren ist. Die Betätigung der Wippe garantiert die korrekte Stellung der Wippe beim erneuten Ausfahren des Kletterzylinders.

Die Distanziervorrichtung kann derart ausgebildet sein, dass sie allein durch die Schwerkraft in der deaktivierten, insbesondere eingeschwenkten, Stellung gehalten wird. Um die Funktion der Distanziervorrichtung sicher zu gewährleisten, weist die Distanziervorrichtung jedoch bevorzugt ein Federelement auf, das dazu ausgebildet ist, die Distanziervorrichtung in der deaktivierten, insbesondere eingeschwenkten, Stellung zu halten.

In besonders bevorzugter Ausgestaltung der Erfindung weist die Klettervorrichtung einen Kletterschuh auf, der an einer ersten Seite an eine feste Wand montierbar und an einer der ersten Seite gegenüberliegenden zweiten Seite dazu ausgebildet ist, die Kletterschiene zu führen. Die Führung kann dabei durch, insbesondere schwenkbare, Arme des Kletterschuhs erfolgen. Der Kletterschuh weist eine Klinke auf, an der sich die Kletterschiene über einen unteren Vorsprung abstützen kann. Der untere Vorsprung ist dabei vorzugsweise in Form eines Tragbolzens ausgebildet. Die Klinke ist von einer eingefahrenen Stellung in eine ausgefahrene Stellung bewegbar. Im Gegensatz zur eingefahrenen Stellung kann sich der untere Vorsprung in der ausgefahrenen Stellung an der Klinke abstützen.

Der Kletterschuh kann eine Blockiervorrichtung aufweisen, die dazu ausgebildet ist, das Ausfahren der Klinke zu blockieren.

Weiterhin kann die Klettervorrichtung ein mechanisches Betätigungsmittel aufweisen, um die Blockiervorrichtung zu betätigen. Das mechanische Betätigungsmittel kann eine Länge von mehr als 1m, insbesondere von mehr als 2m, vorzugsweise von mehr als 3m, aufweisen. Hierdurch kann die Blockiervorrichtung fernbetätigt werden. Ein Benutzer kann sich insbesondere auf einer benachbarten Plattform aufhalten, um die Kletterschiene abzusenken.

Zusammen mit der Distanziervorrichtung ermöglicht die zuvor beschriebene Ausbildung des Kletterschuhs ein sehr komfortables Absenken der Kletterschiene, ohne manuell den Kletterzylinder verschwenken zu müssen.

Der Kletterzylinder ist vorzugsweise unterenends schwenkbar am Kletterschuh angeordnet. Die Anordnung ist dabei bevorzugt reversibel lösbar ausgebildet, um den Kletterzylinder schnell am Kletterschuh montieren bzw. demontieren zu können. Der Kletterzylinder kann durch ein Kletterzylinder-Federelement der Klettervorrichtung zur Kletterschiene hin, d. h. von der festen Wand weg, vorgespannt sein. Das Kletterzylinder-Federelement ist dabei vorzugsweise am Kletterzylinder angeordnet oder ausgebildet. Das Kletterzylinder-Federelement kann sich einenends am Kletterschuh abstützen. Der Kletterzylinder wird durch das Kletterzylinder-Federelement ständig zur Kletterschiene hin gepresst und vorzugsweise nur von der Distanziervorrichtung gegen die Federkraft des Kletterzylinder-Federelements von der Kletterschiene beabstandet.

Das mechanische Betätigungsmittel kann druckbetätigbar, insbesondere in Form einer Stange oder dergleichen, ausgebildet sein. Um das mechanische Betätigungsmittel leicht und platzsparend handhaben zu können, ist das mechanische Betätigungsmittel vorzugsweise ausschließlich zugbetätigbar, insbesondere in Form einer Kette oder dergleichen, ausgebildet. Besonders bevorzugt ist das mechanische Betätigungsmittel in Form zumindest eines Seils ausgebildet. Weiter bevorzugt ist das mechanische Betätigungsmittel in Form von mehreren Seilen, insbesondere in Form von zwei Seilen, ausgebildet.

In weiterer Ausgestaltung der Erfindung kann der Kletterschuh eine Zunge und eine Umlenkung aufweisen. Der Kletterschuh kann dabei so ausgebildet sein, dass die Zunge einfährt, wenn die Klinke ausfährt und die Klinke einfährt, wenn die Zunge ausfährt.

Die Klinke ist vorzugsweise derart ausgebildet, dass sie federbelastet ausfährt. Ein Klinken-Federelement bewegt somit die Klinke in die ausgefahrene Stellung, wenn die Klinke nicht am Ausfahren gehindert wird. Alternativ dazu kann die Klinke derart ausgebildet sein, dass sie federbelastet einfährt. Das Klinken-Federelement bewegt somit die Klinke in die eingefahrene Stellung, wenn die Klinke nicht am Einfahren gehindert wird. Der Kletterschuh ist vorzugsweise dazu ausgebildet, die Wirkrichtung des Klinken-Federelements einzustellen bzw. umzustellen. Mit anderen Worten kann der Kletterschuh dazu ausgebildet sein, das Klinken-Federelement wahlweise so einzustellen, dass die Klinke federbelastet ausfährt oder federbelastet einfährt.

Darüber hinaus kann die Klettervorrichtung eine Blockiervorrichtung aufweisen, die dazu ausgebildet ist, die Bewegung der Zunge zu blockieren. Die Blockiervorrichtung kann eine Blockierstellung aufweisen, in der das Ausfahren der Klinke blockiert ist und eine Losstellung aufweisen, in der das Ausfahren der Klinke ermöglicht ist. Die Blockiervorrichtung wird vorzugsweise durch das Klinken-Federelement sowohl in der Blockierstellung als auch in der Losstellung gehalten.

Weiter bevorzugt ist ein erstes vorgenanntes Seil vorgesehen, um durch Zug am ersten Seil die Blockiervorrichtung in die Blockierstellung zu bewegen. Ein zweites vorgenanntes Seil kann vorgesehen sein, um durch Zug am zweiten Seil die Blockiervorrichtung in die Losstellung zu bewegen. Um Verwechslungen zu vermeiden, können die beiden Seile unterschiedlich, insbesondere farblich unterschiedlich, ausgebildet sein.

Die Ausgestaltung der Klettervorrichtung wird weiter vereinfacht, wenn die Blockiervorrichtung in Form eines Exzenters ausgebildet ist. Der Exzenter kann dabei durch ein Verschwenken von der Blockierstellung in die Losstellung und zurück bewegt werden.

In weiter bevorzugter Ausgestaltung der Erfindung weist die Blockiervorrichtung einen Hebel zum Entriegeln der Blockiervorrichtung auf, der unterhalb der Auflagefläche der Klinke für die Vorsprünge der Kletterschiene am Kletterschuh angeordnet ist. Eine Betätigung des Hebels durch einen Vorsprung der Kletterschiene kann mittelbar oder unmittelbar das Ausfahren der Klinke bewirken.

In weiterer Ausgestaltung der Erfindung weist die Blockiervorrichtung ein Kniehebelgelenk auf, das im fast vollständig ausgefahrenen Zustand der Klinke in einer Stauchlage blockiert ist, um die Klinke im fast vollständig ausgefahrenen Zustand zu halten. Die Blockiervorrichtung kann dabei so ausgebildet sein, dass die Blockade des Kniehebelgelenks durch ein Belasten beim Abstellen der Kletterschiene auf der Klinke (mittels eines Vorsprungs der Kletterschiene) entriegelt wird. Dabei kann der Kniehebel in seine Strecklage überführt werden. Die erneute Blockade des Kniehebelgelenks kann durch eine Betätigung des Hebels (durch einen Vorsprung der Kletterschiene) erzielt werden. In dieser Ausgestaltung der Erfindung ist das Klinken-Federelement vorzugsweise so ausgestaltet, dass die Klinke aufgrund der Federkraft des Klinken-Federelements dazu tendiert, einzufahren.

Weiter bevorzugt kann ein Gelenkarm des Kniehebelgelenks ein Langloch zur Führung eines Blockiervorsprungs eines weiteren Gelenkarms des Kniehebelgelenks aufweisen. Eine Bewegung des Blockiervorsprungs im Langloch überführt dann das Kniehebelgelenk von seiner Stauchlage in seine Strecklage.

In konstruktiv besonders einfacher Ausgestaltung des Kletterschuhs ist ein Gelenkarm des Kniehebelgelenks in Form einer Wippe ausgebildet. Die Wippe kann auf einer Seite den Hebel und auf der anderen Seite einen Gelenkarm des Kniehebelgelenks aufweisen.

Ein Gelenkarm des Kniehebelgelenks kann federbelastet oder von der Vertikalen abweichend ausgelenkt am Kletterschuh angeordnet sein. Hierdurch ist der Gelenkarm bestrebt, sich im vollständig ausgefahrenen Zustand der Klinke in die entriegelte Stellung des Kniehebelgelenks zu bewegen.

In weiter bevorzugter Ausgestaltung der Erfindung weist die Blockiervorrichtung eine mittelbar oder unmittelbar mit der Klinke verbundene Push-Push-Mechanik auf, die die Klinke beim ersten Einfahren in der fast vollständig eingefahrenen Stellung hält und die Push-Push-Mechanik bei einer erneuten Betätigung der Klinke, insbesondere durch den Hebel, in die vollständig eingefahrene Stellung der Klinke, die Verriegelung der Blockiervorrichtung löst, sodass die Klinke ausfahren kann. Eine Push-Push-Mechanik ist auch als "Kugelschreiber-Mechanik" bekannt, also ein Mechanismus, der bei einer ersten Betätigung verrastet und bei einer zweiten Betätigung in dieselbe Richtung entrastet. Weiter bevorzugt weist die Blockiervorrichtung einen federbelasteten Freilauf für den Hebel auf, sodass sich eine Betätigung des Hebels nach unten nicht auf die Klinke überträgt, aber eine Betätigung nach oben. Hierdurch kann die Kletterschiene beliebig weit nach unten abgesenkt werden, ohne dass die den Hebel betätigenden Vorsprünge eine Bewegung der Klinke bewirken. Wird demgegenüber die Kletterschiene kurz angehoben, sodass ein Vorsprung der Kletterschiene den Hebel in die Gegenrichtung betätigt, bewirkt dies eine Bewegung der Klinke.

Die Klettervorrichtung kann die Kletterschiene aufweisen. Die Kletterschiene kann von dem Kletterschuh geführt sein. Die Kletterschiene kann einen oberen Vorsprung, einen mittleren Vorsprung und/oder einen unteren Vorsprung aufweisen. Die Vorsprünge können gleich, insbesondere in Form von Tragbolzen, ausgebildet sein. Vorzugsweise weist die Kletterschiene darüber hinaus mehrere, in Längsrichtung der Kletterschiene gleichmäßig beabstandete Vorsprünge auf.

Die erfindungsgemäße Aufgabe wird weiterhin gelöst durch ein Verfahren zum Absenken einer Kletterschiene, mit einer zuvor beschriebenen Klettervorrichtung, wobei das Verfahren zumindest folgenden Verfahrensschritt aufweist:
B) Ausfahren des Kletterzylinders und dadurch Wegbewegen des Kletterkopfs von der Kletterschiene durch die aktivierte Distanziervorrichtung, wobei die Distanziervorrichtung sich beim Ausfahren des Kletterzylinders vom mittleren Vorsprung der Kletterschiene abdrückt.

Das Wegbewegen, i bzw. Abdrücken, des Kletterkopfs erfolgt bevorzugt mit dem Hebelarm der Distanziervorrichtung. Der Hebelarm kann beim Ausfahren des Kletterzylinders schräg nach oben weisend zur Anlage an den mittleren Vorsprung kommen. Beim weiteren Ausfahren des Kletterzylinders kann der Hebelarm durch eine Schwenkbewegung den Kletterkopf von dem mittleren Vorsprung beabstanden.

Vorzugsweise weist das Verfahren folgende Verfahrensschritte auf:
A) Aufsitzen der Kletterschiene mit ihrem unteren Vorsprung auf der Klinke des Kletterschuhs;
B) Ausfahren des Kletterzylinders, wobei der Kletterkopf den mittleren Vorsprung, insbesondere durch die aktivierte Distanziervorrichtung, passiert;
C) Deaktivieren der Distanziervorrichtung und Anheben der Kletterschiene nach dem Untergreifen eines oberen Vorsprungs der Kletterschiene durch den Kletterkopf;
D) Einziehen der Klinke;
E) Einfahren des Kletterzylinders und dadurch Absenken der Kletterschiene, die dabei auf dem Kletterkopf aufsitzt;
F) Ausfahren der Klinke und Aufsetzen der Kletterschiene mit ihrem mittleren, jetzt unteren Vorsprung auf der Klinke.

Besonders bevorzugt erfolgt/erfolgen das Einfahren der Klinke im Verfahrensschritt D) und/oder das Ausfahren der Klinke im Verfahrensschritt F) durch die Betätigung des Betätigungsmittels.

Das Ausfahren der Klinke erfolgt in einem eigenständigen Aspekt der Erfindung bevorzugt durch die Betätigung des Hebels von einem Vorsprung der Kletterschiene.

Weiter bevorzugt wird die Klinke durch das Kniehebelgelenk bzw. den Kniehebelmechanismus in der fast vollständig ausgefahrenen Stellung gehalten. Das Absetzen der Kletterschiene auf der Klinke entriegelt bevorzugt die Blockade der Blockiervorrichtung.

In weiterer Ausgestaltung des Verfahrens wird die Klinke durch die Push-Push-Mechanik beim Einfahren in der fast vollständig eingefahrenen Stellung gehalten. Eine nochmalige Betätigung der Klinke durch den Hebel löst dann die Blockade der Push-Push-Mechanik und fährt die Klinke vollständig aus.

Die im Rahmen der vorliegenden Erfindung beschriebenen Kletterschuhe können in Form eines Wandkletterschuhs und/oder in Form eines Deckenkletterschuhs ausgebildet sein. Alternativ oder zusätzlich dazu können die Kletterschuhe teilbar ausgebildet sein und einen an der Wand befestigbaren Wandschuhteil (oder einen an der Decke befestigbaren Deckenschuhteil) und einen Schienenführungsteil zum Führen der Kletterschiene aufweisen. Der Schienenführungsteil und der Wandschuhteil bzw. Deckenschuhteil können mittels einer, insbesondere horizontalen, Steckachse des Kletterschuhs verbindbar sein.

Die Kletterschiene kann mehrteilig ausgebildet sein. Dabei können ein erstes und ein zweites Schienenteil in Kletterrichtung gesehen hintereinander angeordnet sein, wobei das erste und das zweite Schienenteil jeweils mittels einem der Kletterschuhe führ- und haltbar ist, und wobei ein Aktuator ausgebildet ist, den Abstand zwischen dem ersten und dem zweiten Schienenteil entlang der Kletterrichtung wahlweise zu vergrößern oder zu verringern. Somit kann sich der Aktuator über das zweite Schienenteil an einem Kletterschuh abstützen. Er kann das erste Schienenteil vom zweiten Schienenteil wegschieben, wobei das erste Schienenteil in einem Kletterschuh geführt bleiben kann. Mit anderen Worten kann der Aktuator das erste Schienenteil entlang der Kletterrichtung versetzen. Anschließend kann der Aktuator den Abstand zwischen dem ersten und dem zweiten Schienenteil wieder verringern. Dabei kann das erste Schienenteil in einem ihm zugeordneten Kletterschuh gehalten sein. Somit kann nunmehr das zweite Schienenteil entlang der Kletterrichtung klettern. Anschließend kann erneut das erste Schienenteil mittels des Aktuators weiter in Kletterrichtung geschoben werden und das zweite Schienenteil kann wiederum nachgezogen werden. Somit kann das Klettersystem kontinuierlich klettern. Ein Umsetzen des Aktuators ist nicht mehr erforderlich. Während des Klettervorganges werden entgegen der Kletterrichtung schrittweise Kletterschuhe freigegeben. Diese Kletterschuhe können entlang der Kletterrichtung vor das erste Schienenteil montiert werden, sodass der Klettervorgang nahtlos oder zumindest im Wesentlichen nahtlos fortgesetzt werden kann. Durch das Klettersystem wird es somit möglich, abwechselnd die Kletterschuhe als Führung für ein Schienenteil sowie als Halterung für ein Schienenteil zu nutzen. Mit anderen Worten ergibt sich ein "raupenartiger", insbesondere kontinuierlicher, Klettervorgang. Es entfällt im Vergleich zu den bekannten Klettersystemen mindestens ein Arbeitsschritt in Form des Umsetzens des Aktuators und/oder in Form des Umbauens der Kletterschiene. Da die Kletterschiene wenigstens zweigeteilt ist, lässt sie sich zudem leichter transportieren.

Obschon üblicherweise vom Fuß eines Gebäudes nach oben geklettert wird, ist es auch denkbar, beispielsweise nach Fertigstellung eines Gebäudes, als Kletterrichtung auch eine von oben nach unten, insbesondere vertikale, Richtung vorzusehen.

Denkbar ist, dass die Kletterschiene ein in Kletterrichtung vorlaufendes Vorlaufschienenteil und ein dem Vorlaufschienenteil in Kletterrichtung nachlaufendes Nachlaufschienenteil aufweist. Somit können das Vorlauf- und das Nachlaufschienenteil speziell adaptiert werden. Beispielsweise kann das Nachlaufschienenteil eine Nachlaufarbeitsbühne aufweisen. Die Nachlaufarbeitsbühne kann eingerichtet sein und/oder angeordnet sein, dass nicht mehr benötigte, bereits "überkletterte" Kletterschuhe von einer Arbeitsperson erreichbar und insbesondere demontierbar sind.

Auch kann vorgesehen sein, dass der Aktuator als Linearantrieb, insbesondere als Hydraulik- oder Pneumatikzylinder, Spindelantrieb, Zahnstangenantrieb und/oder Kettenantrieb, ausgebildet ist oder einen solchen umfasst. Somit können der Aktuator sowie das erste und das zweite Schienenteil entlang einer gemeinsamen Längsrichtung, insbesondere entlang der Kletterrichtung, angeordnet werden. Somit kann das Klettersystem besonders platzsparend ausgebildet sein. Auch ermöglicht ein Linearantrieb, insbesondere in einer der genannten Arten, eine besonders gleichmäßige und/oder gut steuerbare Vergrößerung bzw. Verringerung des Abstandes zwischen dem ersten und dem zweiten Schienenteil.

Besonders vorteilhaft ist es, wenn der Aktuator fernbedienbar oder als fernbedienbares Aggregat ausgebildet ist. Somit kann eine Arbeitsperson das Klettersystem ferngesteuert bedienen. Eine Arbeitsperson kann somit auch besonders einfach mehrere analog gebildete Klettersysteme gleichzeitig und/oder zeitversetzt bedienen.

Besonders vorteilhaft ist es, wenn der Aktuator am ersten und/oder am zweiten Schienenteil, vorzugsweise am Nachlaufschienenteil, festgelegt oder festlegbar ist. Beispielsweise kann der Aktuator als Hydraulikzylinder ausgebildet sein. Dann kann beispielsweise die Kolbenstange des Hydraulikzylinders am ersten Schienenteil und das Kolbengehäuse am zweiten Schienenteil festgelegt sein.

Denkbar ist auch, dass der Aktuator an einer Innen- und/oder einer Außenseite des ersten und/oder des zweiten Schienenteils angeordnet ist. Somit können unterschiedlichste Formen von Schienen und/oder Kletterschuhen für das erfindungsgemäße Klettersystem verwendet werden. Dazu kann die Platzierung des Aktuators derart gewählt werden, dass der Aktuator zu jedem Zeitpunkt beabstandet vom Kletterschuh an diesem vorbeiklettern kann.

Das Klettersystem kann weiter verstärkt und/oder stabilisiert werden, wenn das erste und das zweite Schienenteil mittels eines Führungselements relativ zueinander geführt sind.

Das Führungselement kann dazu versteift ausgebildet sein. Beispielsweise kann es schienenförmig und/oder als Blech, insbesondere als Profilblech, oder als Rohr oder Profilstück mit rundem oder eckigem Querschnitt ausgebildet sein.

Für eine optimale Verbindung des Führungselements mit dem jeweiligen Schienenteil kann das Führungselement innen- und/oder außenseitig am oder im ersten und/oder am oder im zweiten Schienenteil angeordnet sein. Es kann auch das erste und/oder das zweite Schienenteil teilweise umschließen.

Es kann vorgesehen sein, dass das Führungselement ein Gelenk aufweist. Somit kann das Führungselement, vorzugsweise beschränkt und/oder in wenigstens einem Freiheitsgrad begrenzt, abknicken. Dadurch lässt sich das Klettersystem besonders einfach auf Klettersituationen anpassen, bei denen eine nichtgerade Strecke zu klettern ist. Beispielsweise kann das Klettersystem dadurch auch zum Klettern über Wandvorsprünge oder dergleichen hinweg ausgebildet sein. Das Gelenk kann dazu insbesondere lösbar feststellbar ausgebildet sein. Beispielsweise kann das Gelenk mittels beispielsweise eines Steckbolzens, insbesondere reversibel, versteifbar ausgebildet sein.

Weitere Merkmale und Vorteile der Erfindung ergeben sich aus der nachfolgenden detaillierten Beschreibung mehrerer Ausführungsbeispiele der Erfindung, aus den Patentansprüchen sowie anhand der Figuren. Die in der Zeichnung gezeigten Merkmale sind derart dargestellt, dass die erfindungsgemäßen Besonderheiten deutlich sichtbar gemacht werden können.

In der Zeichnung zeigen:
- Fig. 1: eine Schnittansicht einer Klettervorrichtung mit ausgefahrenem Kletterzylinder;
- Fig. 2: eine Schnittansicht der Klettervorrichtung gemäß Fig. 1 mit einem Kletterschuh mit einer eingefahrenen Klinke;
- Fig. 3: eine Schnittansicht der Klettervorrichtung gemäß Fig. 2 mit teilweise eingefahrenem Kletterzylinder und ausgefahrener Klinke;
- Fig. 4: eine Schnittansicht der Klettervorrichtung gemäß Fig. 3 mit eingefahrenem Kletterzylinder;
- Fig. 5: eine isometrische Ansicht des oberen Teils des Kletterzylinders mit darauf befestigtem Kletterkopf und einer deaktivierten Distanziervorrichtung;
- Fig. 6: eine teilweise Seitenansicht der Klettervorrichtung beim Ausfahren des Kletterzylinders mit aktivierter Distanziervorrichtung;
- Fig. 7: eine teilweise Seitenansicht der Klettervorrichtung gemäß Fig. 6 mit weiter ausgefahrenem Kletterzylinder;
- Fig. 8: eine teilweise Seitenansicht der Klettervorrichtung gemäß Fig. 7 mit weiter ausgefahrenem Kletterzylinder;
- Fig. 9: eine Schnittansicht der Klettervorrichtung gemäß Fig. 8 mit weiter ausgefahrenem Kletterzylinder;
- Fig. 10: eine Seitenansicht der Klettervorrichtung mit vollständig ausgefahrenem Kletterzylinder entsprechend Fig. 1;
- Fig. 11: eine teilweise Seitenansicht der Klettervorrichtung in einem Sondermodus vor dem Anheben der Kletterschiene;
- Fig. 12: eine teilweise Seitenansicht der Klettervorrichtung in einem Sondermodus gemäß Fig. 11 beim Anheben der Kletterschiene;
- Fig. 13: eine isometrische Ansicht des Kletterschuhs mit ausgefahrener Klinke und einer Blockiervorrichtung in der Losstellung;
- Fig. 14: eine isometrische Ansicht des Kletterschuhs gemäß Fig. 13 mit eingefahrener Klinke und der Blockiervorrichtung in der Blockierstellung;
- Fig. 15: eine isometrische Ansicht des Kletterschuhs gemäß Fig. 14, ohne die meisten Einzelteile der Blockiervorrichtung;
- Fig. 16: eine isometrische Ansicht der Einzelteile der Blockiervorrichtung gemäß den Fign. 13 und 14;
- Fig. 17a: eine teilweise geschnittene Seitenansicht eines weiteren Kletterschuhs mit einer Klinke in der fast vollständig ausgefahrenen Stellung;
- Fig. 17b: eine teilweise geschnittene Seitenansicht des Kletterschuhs gemäß Fig. 17a mit der Klinke in der vollständig ausgefahrenen Stellung;
- Fig. 17c: eine teilweise geschnittene Seitenansicht des Kletterschuhs gemäß Fig. 17b mit der Klinke in der vollständig eingefahrenen Stellung;
- Fig. 17d: eine teilweise geschnittene Seitenansicht des Kletterschuhs gemäß Fig. 17c nach dem erneuten Ausfahren der Klinke in die fast vollständig ausgefahrene Stellung;
- Fig. 18a: eine isometrische Ansicht eines weiteren Kletterschuhs;
- Fig. 18b: eine teilweise geschnittene Seitenansicht des Kletterschuhs gemäß Fig. 18a mit einer Klinke in der vollständig ausgefahrenen Stellung;
- Fig. 18c: eine teilweise geschnittene Seitenansicht des Kletterschuhs gemäß Fig. 18b mit einer Klinke in der fast vollständig eingefahrenen Stellung; und
- Fig. 18d: eine teilweise geschnittene Seitenansicht des Kletterschuhs gemäß Fig. 18c mit der Klinke in der vollständig eingefahrenen Stellung.

Die Fign. 1 bis 10 zeigen das Absenken einer Kletterschiene, die Fign. 11 und 12 das manuelle Anheben der Kletterschiene in einem Sondermodus und die Fign. 13 bis 16 Details zur Betätigung eines Kletterschuhs.

Fig. 1 zeigt eine Klettervorrichtung 10 mit einem Kletterschuh 12, der an einer festen Wand 14 montiert ist. Die Klettervorrichtung 10 weist eine Kletterschiene 16 auf. An der Kletterschiene 16 kann eine Plattform und/oder eine Schutzwand (beide nicht gezeigt) angeordnet oder ausgebildet sein.

Nach dem Rückbau der festen Wand 14 oberhalb des gezeigten Abschnitts der Kletterschiene 16 soll die Kletterschiene 16 auf einfache Art und Weise abgesenkt, d. h. nach unten geklettert werden.

Fig. 2 zeigt die Klettervorrichtung 10, wobei aus Fig. 2 ersichtlich ist, dass das Gewicht der Kletterschiene 16 auf einem Kletterkopf 18 lastet, der auf einem Kletterzylinder 20 montiert ist. Der Kletterkopf 18 weist dabei einen Haken 22 auf, der einen oberen Vorsprung 24 der Kletterschiene 16 untergreift. Die Kletterschiene 16 weist mehrere Vorsprünge auf, wobei in Fig. 2 ein oberer Vorsprung 24, ein mittlerer Vorsprung 26, ein unterer Vorsprung 28 und ein weiterer Vorsprung 29 (siehe auch Fig. 1) mit einem Bezugszeichen versehen sind. Die Vorsprünge 24, 26, 28, 29 sind vorzugsweise gleich ausgebildet. Die Vorsprünge 24, 26, 28, 29 sind insbesondere äquidistant zueinander angeordnet oder ausgebildet. Die Vorsprünge 24, 26, 28, 29 können jeweils in Form eines Tragbolzens ausgebildet sein. Eine hakenförmige Klinke 30 des Kletterschuhs 12 ist eingefahren, sodass der Kletterzylinder 20 eingefahren werden kann, ohne dass die Vorsprünge 24, 26, 28, 29 auf der Klinke 30 aufsitzen. Die Kletterschiene 16 wurde während der Arbeiten über den weiteren Vorsprung 29 über die Klinke 30 des Kletterschuhs 12 an der Wand 14 abgestützt. Die Klinke 30 kann nur eingefahren werden, wenn, wie in Fig. 2 gezeigt, die Klinke 30 lastfrei gestellt ist, d. h., der Vorsprung 24, 26, 28, 29 muss so weit von der Klinke 30 entfernt sein, dass sie störungs- und berührungsfrei vom ausgefahrenen Zustand in den eingefahrenen Zustand verschwenkt werden kann.

Fig. 3 zeigt die Klettervorrichtung 10 mit teilweise eingefahrenem Kletterzylinder 20. Die Klinke 30 wurde ausgefahren, sodass der untere Vorsprung 28 auf der Klinke 30 aufsitzen kann, wenn der Kletterzylinder 20 weiter eingefahren und dadurch die Kletterschiene 16 weiter abgesenkt wird.

Fig. 4 zeigt die Klettervorrichtung 10 mit eingefahrenem Kletterzylinder 20. Das Gewicht der Kletterschiene 16 lastet über den unteren Vorsprung 28 auf der Klinke 30, sodass der Kletterkopf 18 quer zur Längsachse der Kletterschiene 16 bewegbar ist. Der Kletterkopf 18 unterhakt nicht mehr den oberen Vorsprung 24 bzw. den nunmehr mittleren Vorsprung 26.

Fig. 5 zeigt die die Klettervorrichtung 10 mit dem Kletterzylinder 20 und dem Kletterkopf 18. Am Kletterkopf 18 ist der Haken 22 zum Untergreifen eines Vorsprungs 24, 26, 28, 29 (siehe Fig. 2) ausgebildet. Ein Führungsabschnitt 32, hier in Form eines Führungsblechs, verhindert, dass der Kletterkopf 18 zu tief in die Kletterschiene 16 (siehe Fig. 4) eintaucht. Der Kletterkopf 18 weist weiterhin ein Führungsstück 33 (siehe auch Fig. 4) auf, das, insbesondere durch schräge Seitenflächen, den Kletterkopf 18 in der Kletterschiene 16 (siehe Fig. 4) zentriert.

Um die Kletterschiene 16 aus der in Fig. 4 gezeigten Stellung in einem weiteren Zyklus weiter abzusenken, muss der Kletterzylinder 20 wieder ausgefahren werden. Dabei würde der Kletterkopf 18 jedoch wieder den mittleren Vorsprung 26 (siehe Fig. 4) untergreifen. Um dies zu vermeiden, weist der Kletterkopf 18 eine Distanziervorrichtung 34 auf. Die Distanziervorrichtung 34 weist einen ersten Bügel 36a und einen - in Fig. 5 nicht vollständig sichtbaren - zweiten Bügel 36b auf. Die Bügel 36a, 36b bilden eine Wippe 37 der Distanziervorrichtung 34. Die Bügel 36a, 36b sind gleich ausgebildet und rotationsfest an einer Drehachse 38 (siehe auch Fig. 4) der Distanziervorrichtung 34 angeordnet. Die Bügel 36a, 36b sind winkelförmig ausgebildet, d. h. sie weisen eine L-förmige Grundform auf. Die Bügel 36a, 36b weisen einenends eine Anlagefläche 40 für die Vorsprünge 24, 26, 28, 29 (siehe Fig. 2) und anderenends eine Ausbuchtung 42 auf. Die Anlagefläche 40 ist insbesondere in Form einer viertelkreisförmigen Einbuchtung ausgebildet.

Die Ausbuchtung 42 kommt beim Einfahren des Kletterzylinders 20 an einer in vertikaler Richtung betrachteten Oberseite 44 des Zylinderrohrs des Kletterzylinders 20 zum Anschlag. Hierdurch werden die Bügel 36a, 36b beim Einfahren des Kletterzylinders 20 verschwenkt (in der Ansicht gemäß Fig. 5 im Uhrzeigersinn). Das Verschwenken erfolgt dabei um die Drehachse 38 gegen den Widerstand eines Federelements 46. Durch das Verschwenken wird die Distanziervorrichtung 34 vom deaktivierten Zustand - wie in Fig. 5 dargestellt - in den aktivierten Zustand versetzt.

Fig. 6 zeigt das Beabstanden des Kletterkopfs 18 der Klettervorrichtung 10 um den Abstand A1 von der Kletterschiene 16 beim Einfahren des Kletterzylinders 20. Die Distanziervorrichtung 34 befindet sich im aktiverten Zustand.

Die Drehachse 38 ist an einem Hebelarm 47 um die Hebellänge L1 vom nunmehr mittleren Vorsprung 26 beabstandet. Da die Hebellänge L1 senkrecht zur Längsachse der Kletterschiene 16 größer 0 ist, umfährt der Kletterkopf 18 beim Ausfahren des Kletterzylinders 20 den mittleren Vorsprung 26.

Fig. 7 zeigt die Klettervorrichtung 10 beim weiteren Ausfahren des Kletterzylinders 20. Eine Nase 48 verhindert das zu frühe Zurückschwenken der Distanziervorrichtung 34 in den deaktivierten Zustand. Die Nase 48 liegt so lange am mittleren Vorsprung 26 an und blockiert das Zurückschwenken des Hebelarms 47, bis die Drehachse 38 den mittleren Vorsprung 26 vertikal zuverlässig passiert hat, sodass der Haken 22 (siehe auch Fig. 5) den mittleren Vorsprung 26 ebenso sicher passiert hat. Während des Ausfahrens des Kletterzylinders 20 ist die Flächenpressung zwischen der Anlagefläche 40 (siehe Fig. 5) und dem Vorsprung 24, 26, 28, 29 ausreichend, um ein Bewegen der Distanziervorrichtung 34, insbesondere ein Zurückschwenken der Distanziervorrichtung 34, zu verhindern. Die Nase 48 ist daher im gezeigten Ausführungsbeispiel nicht unbedingt erforderlich.

Fig. 8 zeigt die Klettervorrichtung 10 beim weiteren Ausfahren des Kletterzylinders 20, wobei die Distanziervorrichtung 34 den Kletterkopf 18 immer weiter von der Kletterschiene 16 beabstandet, bis sich die Drehachse 38 - wie in Fig. 8 gezeigt, im Wesentlichen auf einer Höhe mit dem mittleren Vorsprung 26 befindet.

Fig. 9 zeigt die Klettervorrichtung 10 mit weiter ausgefahrenem Kletterzylinder 20. Zwischen dem Kletterzylinder 20 und dem Kletterschuh 12 ist ein Kletterzylinder-Federelement 49 angeordnet, das den Kletterzylinder 20 in Richtung der Kletterschiene 16 schwenkt. Aus einer Zusammenschau der Fign. 4, 6 bis 8 und 9 ist ersichtlich, dass der Kletterkopf 18 den mittleren Vorsprung 26 beim Ausfahren des Kletterzylinders 20 bogenförmig umfährt.

Beim Bezugszeichen 49 wird in Fig. 9 ebenfalls ein Verankerungspunkt des Kletterzylinders 20 bezeichnet. Der Verankerungspunkt ist im vorliegenden Fall im Kletterschuh 12, insbesondere an einer Oberseite des Kletterschuhs 12, ausgebildet.

Fig. 10 zeigt die Klettervorrichtung 10 bei ausgefahrenem Kletterzylinder 20. Die Distanziervorrichtung 34 befindet sich im deaktivierten Zustand. Ein äußeres Ende 50 der Wippe 37 befindet sich auf der dem oberen Vorsprung 24 abgewandten Seite der Drehachse 38. Ein inneres Ende 52 der Wippe 37 bzw. die Ausbuchtung 42, liegt nicht mehr an der Oberseite 44 des Zylinderrohrs an. Der Haken 22 des Kletterkopfs 18 kann dadurch den oberen Vorsprung 24 ungehindert untergreifen. Wird nach Deaktivierung und anschließender Aktvierung der Klinke 30 (siehe Fign. 2 und 3) des Kletterschuhs 12 der Kletterzylinder 20 wieder eingefahren, kann die Kletterschiene 16 in einem weiteren Zyklus weiter abgesenkt werden (siehe Fign. 1 ff.).

Die Figuren 11 und 12 zeigen, wie die Kletterschiene 16 manuell aufwärts geklettert werden kann.

Fig. 11 zeigt die Klettervorrichtung 10, wobei die Distanziervorrichtung 34 manuell so weit verschwenkt wurde, dass das äußere Ende 50 der Wippe 37 den mittleren Vorsprung 26 untergreifen kann. Das innere Ende 52 ist dabei trotz eingefahrenem Kletterzylinder 20 vom Zylinderkopf 44 beabstandet. Gemäß der Stellung in Fig. 11 wurde die Distanziervorrichtung 34 somit manuell deaktiviert, um in einem Ausnahmefall die Kletterschiene 16 aufwärts klettern zu können.

Fig. 12 zeigt, wie der Kletterzylinder 20 der Klettervorrichtung 10 anschließend durch das Kletterzylinder-Federelement 49 (siehe Fig. 9) zur Kletterschiene 16 hin verschwenkt wird, während die Distanziervorrichtung 34 manuell in der gezeigten Stellung gehalten wird, sodass der Haken 22 den mittleren Vorsprung 26 untergreift und ein Ausfahren des Kletterzylinders 20 das Anheben der Kletterschiene 16 bewirken kann.

Fig. 13 zeigt den unteren Teil der Klettervorrichtung 10 mit dem Kletterschuh 12. Der Kletterschuh 12 weist Arme 54a, 54b zum Führen der Kletterschiene 16 (siehe Fig. 10) auf. Aus Fig. 13 ist weiterhin die ausgefahrene, hier zweiteilige, Klinke 30 ersichtlich. Eine Blockiervorrichtung 56 in der Losstellung ermöglicht das Ausfahren der Klinke 30. Die Klinke 30 wird durch ein Klinken-Federelement (nicht gezeigt) automatisch ausgefahren. Diese Stellung der Klinke 30 ist auch in Fig. 1 gezeigt.

Fig. 14 zeigt die Klettervorrichtung 10, wobei die Klinke 30 eingefahren ist. Die Blockiervorrichtung 56 wurde dabei in die Blockierstellung bewegt. In dieser Blockierstellung ist ein Ausfahren der Klinke 30 blockiert. Diese Stellung der Klinke 30 ist auch in Fig. 2 gezeigt. Die Federkraft des Klinken-Federelements (nicht gezeigt), welche die Klinke 30 nach außen drücken will, sorgt dafür, dass sich die Blockiervorrichtung 56 nicht von alleine, z. B. durch Vibrationen, lösen kann.

Fig. 15 zeigt den Kletterschuh 12 von der, der Kletterschiene 16 (siehe Fig. 1) abgewandten Seite. Der Kletterschuh 12 weist eine Umlenkung 58 auf, die die Klinke 30 (siehe Fig. 13) mit einer Zunge 60 verbindet. Eine Bewegung der Zunge 60 bewirkt mittels der Umlenkung 58 eine Bewegung der Klinke 30. Die Zunge 60 weist eine Zungen-Durchgangsausnehmung 62 auf.

Fig. 16 zeigt die Blockiervorrichtung 56. Aus Fig. 16 ist ersichtlich, dass die Blockiervorrichtung 56 zweiteilig und exzenterförmig ausgebildet ist. Die Blockiervorrichtung 56 ist über eine Schraube 64, einen Niet, einen Bolzen oder dergleichen schwenkbar an der Zunge 60 (siehe Fig. 15) angeordnet. Um die bereits vorhandene Zungen-Durchgangsausnehmung 62 verwenden zu können, ist ein Reduzierstück 66 vorgesehen. Das eingelegte Reduzierstück 66 ist in Fig. 15 gezeigt.

An der Blockiervorrichtung 56 ist ein Betätigungsmittel 68 in Form zweier Seile 70, 72 vorgesehen. Das mechanische Betätigungsmittel 68 ermöglicht eine Fernbetätigung der Blockiervorrichtung 56. Die Seile 70, 72 zur Steuerung der Blockiervorrichtung 56 ist entsprechend in den Fign. 13 und 14 gezeigt.

Aus Gründen der Übersichtlichkeit ist die Blockiervorrichtung 56 und das Betätigungsmittel 68 in den Fign. 1 bis 4 und 9 nicht gezeigt.

Fig. 17a zeigt eine Klettervorrichtung 10 mit einem Kletterschuh 12 zur Führung einer Kletterschiene 16. Der Kletterschuh 12 ist mit seiner der Kletterschiene 16 abgewandten Seite an einer festen Wand (nicht gezeigt) montiert. Ein unterer Vorsprung 28 der Kletterschiene 16 befindet sich oberhalb einer Klinke 30. Die Klinke 30 wird durch ein Klinken-Federelement 74 mit einer Federkraft zum Einfahren beaufschlagt. In Fig. 17a befindet sich die Klinke 30 im fast vollständig ausgefahrenen Zustand. Eine Blockiervorrichtung 56 verhindert das Einfahren der Klinke 30. Die Blockiervorrichtung 56 weist ein Kniehebelgelenk 76 auf mit Gelenkarmen 78a, 78b auf. Das Kniehebelgelenk 76 befindet sich in der in Fig. 17a gezeigten Stellung in seiner Stauchlage, in der es das Einfahren der Klinke 30 blockiert.

Fig. 17b zeigt die Klettervorrichtung 10, wobei das Gewicht der Kletterschiene 16 über den unteren Vorsprung 28 auf der Klinke 30 lastet. Die Klinke 30 verhindert in dieser Stellung ein weiteres Absenken der Kletterschiene 16. Durch das gezeigte Verschwenken der Klinke 30 in den vollständig ausgefahrenen Zustand wird das Kniehebelgelenk 76 aus seiner blockierenden Stauchlage geführt. Der Gelenkarm 78a weist dabei ein Langloch 80 auf, in dem ein Blockiervorsprung 82 des Gelenkarms 78b mit Spiel geführt ist. Das Spiel des Blockiervorsprungs 82 besteht dabei insbesondere in Längsrichtung L des Gelenkarms 78a. Die Längsrichtung L des Gelenkarms 78a verläuft gewinkelt bzw. schräg zur Vertikalen, sodass der Gelenkarm 78a grundsätzlich bestrebt ist, sich unterenends zur Vertikalen hin zu bewegen. In der Stauchlage gemäß Fig. 17a ist dies nicht möglich. Sobald jedoch, wie in Fig. 17b gezeigt, die Klinke 30 vollständig ausgefahren ist, kann sich der (obere) Gelenkarm 78a unterenends zur Vertikalen hin bewegen und die Blockade der Blockiervorrichtung 56 aufheben. Die Klinke 30 könnte nun grundsätzlich einfahren, wird hieran aber durch das Gewicht der Kletterschiene 16 gehindert.

Fig. 17c zeigt die Klettervorrichtung 10, wobei die Kletterschiene 16 ein wenig angehoben und dann abgesenkt wurde, sodass die Klinke 30 einfahren konnte. Die Kletterschiene 16 kann somit nach unten geklettert werden. Ein Verharren der Klinke 30 im eingefahrenen Zustand wird dabei durch einen Hebel 84 verhindert. Der Hebel 84 bildet insbesondere zusammen mit dem Gelenkarm 78b eine Wippe 86 aus. Wird der Hebel 84 durch den unteren Vorsprung 28 nach unten betätigt, fährt die Klinke 30 - die mit dem Hebel 84 verbunden ist - wieder aus.

Fig. 17d zeigt die Klettervorrichtung 10, wobei sich die Klinke 30 im ausgefahrenen Zustand befindet. Das Kniehebelgelenk 76 befindet sich wieder in der die Klinke 30 blockierenden Stauchlage. Das Verfahren kann dann erneut analog zu den Fign. 17a bis 17d weitergeführt werden, um die Kletterschiene 16 weiter abzusenken.

Das Ausführungsbeispiel des Kletterschuhs 12 gemäß den Fign. 17a-17d ermöglicht es somit, die Kletterschiene 16 Vorsprung für Vorsprung abzusenken, ohne den Kletterschuh 12 selbst betätigen zu müssen.

Fig. 18a zeigt ein weiteres Ausführungsbeispiel einer Klettervorrichtung 10 mit einem Kletterschuh 12. Der Kletterschuh 12 weist eine ein- und ausfahrbare Klinke 30 auf. Die Kletterschiene ist nicht dargestellt. Diese ist wie im Ausführungsbeispiel der Fign. 17a-17d ausgebildet.

Fig. 18b zeigt die Klettervorrichtung 10 mit ausgefahrener Klinke 30. Die Klinke 30 ist mit einer Push-Push-Mechanik 88 zur Steuerung der Klinke 30 verbunden. Ein Klinken-Federelement 74 beaufschlägt die Klinke 30 mit einer Federkraft zum Ausfahren der Klinke 30. Die Klinke 30 verhindert somit in der in Fig. 18b gezeigten Stellung ein Absenken der Kletterschiene, da die Vorsprünge der Kletterschiene auf der Klinke 30 aufsitzen würden. Um die Klinke 30 einzufahren, wird die Kletterschiene angehoben, sodass ein Vorsprung der Kletterschiene die Klinke 30 nach innen drückt.

Fig. 18c zeigt die fast vollständig eingefahrene Klinke 30 der Klettervorrichtung 10. Die Push-Push-Mechanik 88 hält die Klinke 30 im fast vollständig eingefahrenen Zustand. Die Push-Push-Mechanik 88 bildet somit einen Teil einer Blockiervorrichtung 56. Mit fast vollständig eingefahrener Klinke 30 kann die Kletterschiene beliebig weit abgesenkt werden. Die Vorsprünge der Kletterschiene passieren dabei einen Hebel 84. Der Hebel 84 ist über einen Freilauf 90 mit der Klinke 30 verbunden, der es dem Hebel 84 erlaubt, nach unten wegzufedern, ohne die Klinke 30 zu betätigen. Soll die Klinke 30 wieder ausgefahren werden, kann der Hebel 84 nach oben betätigt werden. Diese Bewegung wird vom Freilauf 90 nicht freigegeben.

Fig. 18d zeigt die Klettervorrichtung 10 bei einer Betätigung des Hebels 84 nach oben. Die Push-Push-Mechanik 88 wird von der, insbesondere vollständig eingefahrenen, Klinke 30 entrastet und die Klinke 30 kann wieder ausfahren.

Das in den Fign. 18a-18d gezeigte Ausführungsbeispiel des Kletterschuhs 12 erlaubt ein beliebig weites Absenken einer Kletterschiene, wenn die Klinke 30 von der Push-Push-Mechanik 88 im fast vollständig eingefahrenen Zustand gehalten wird. Ein Umstellen des Klinken-Federelements 74 von einer Stellung, in der das Klinken-Federelement 74 die Klinke 30 zum Ausfahren bewegen will in eine Stellung, in der das Klinken-Federelement 74 die Klinke 30 zum Einfahren bewegen will, muss nicht vorgenommen werden. Vielmehr kann das Klinken-Federelement 74 die Klinke 30 ständig zum Ausfahren bewegen, wodurch die Sicherheit und Benutzerfreundlichkeit des Kletterschuhs 12 erhöht wird.

Unter Vornahme einer Zusammenschau aller Figuren der Zeichnung betrifft die Erfindung zusammenfassend ein Verfahren und eine Klettervorrichtung 10 zum Absenken d. h. zum Abwärtsklettern, einer Kletterschiene 16. Bei dem Verfahren wird die mit einem oberen Vorsprung 24 auf einen Kletterkopf 18 aufgesetzte Kletterschiene 16 abgesenkt, indem ein Kletterzylinder 20 eingefahren wird. Insbesondere vor dem erneuten Ausfahren des Kletterzylinders 20 kann dieser durch vollständiges Einfahren des Kletterzylinders 20 oberenends durch eine Distanziervorrichtung 34 von der Kletterschiene 16 beabstandet werden. Dadurch kann der Kletterzylinder 20 erneut ausfahren, ohne die Kletterschiene 16 mit dem Kletterkopf 18 am nun mittleren Vorsprung 26 zu untergreifen bzw. zu unterhaken, indem die Distanziervorrichtung 34 den Kletterkopf 18 um den mittleren Vorsprung 26 herum bewegt. Die Distanziervorrichtung 34 ist dabei im eingefahrenen Zustand des Kletterzylinders 20 aktiviert, um einen Vorsprung 24, 26, 28, 29 der Kletterschiene 16 zu umgehen und im ausgefahrenen Zustand des Kletterzylinders 20 deaktiviert, um über einen Haken 22 des Kletterkopf 18 einen Vorsprung 24, 26, 28, 29 der Kletterschiene 16 zu untergreifen. Der Kletterzylinder 20 steht vorzugsweise unterenends auf einem Kletterschuh 12 auf, dessen Klinke 30 über ein mechanisches Betätigungsmittel 68 mittelbar oder unmittelbar lösbar und blockierbar ist. Die Klinke 30 des Kletterschuhs 12 kann alternativ oder zusätzlich dazu von einer Blockiervorrichtung 56 in Form eines Kniehebelgelenks 76 und/oder einer Push-Push-Mechanik 88 reversibel lösbar gehalten werden. Vorzugsweise ist ein von einem Vorsprung 24, 26, 28, 29 betätigbarer Hebel 84 vorgesehen, um die Klinke 30, von einem Vorsprung 24, 26, 28, 29 betätigt, wieder auszufahren.

## Patentansprüche

1. Klettervorrichtung (10) zum Absenken einer Kletterschiene (16), wobei die Klettervorrichtung (10) Folgendes aufweist:
a) Einen Kletterzylinder (20), der sich unterenends an einem Verankerungspunkt, insbesondere an einem Kletterschuh (12), abstützen kann;
b) einen Kletterkopf (18), der oberenends am Kletterzylinder (20) angeordnet oder ausgebildet ist, wobei am Kletterkopf (18) ein oberer Vorsprung (24) der Kletterschiene (16) abstützbar ist;
**dadurch gekennzeichnet, dass** die Klettervorrichtung (10)
c) eine Distanziervorrichtung (34) aufweist, die
i. bei eingefahrenem Kletterzylinder (20) aktiviert ist, um den Kletterkopf (18) beim Ausfahren des Kletterzylinders (20) so von der Kletterschiene (16) wegzubewegen, dass der Kletterkopf (18) einen mittleren Vorsprung (26) der Kletterschiene (16) passieren kann und
ii. bei ausgefahrenem Kletterzylinder (20) deaktiviert ist, sodass der Kletterkopf (18) beim Ausfahren des Kletterzylinders (20) den oberen Vorsprung (24) untergreifen kann, wobei
d) die Distanziervorrichtung (34) dazu ausgebildet ist, sich beim Ausfahren des Kletterzylinders (20) vom mittleren Vorsprung (24) der Kletterschiene (16) abzudrücken.

2. Klettervorrichtung nach Anspruch 1, bei der die Distanziervorrichtung (34) dazu ausgebildet ist, beim Einfahren des Kletterzylinders (20) aktiviert zu werden, um den Kletterkopf (18) beim nächsten Ausfahren des Kletterzylinders (20) vom mittleren Vorsprung (26) weg zu bewegen und/oder bei der die Distanziervorrichtung (34) am Kletterkopf (18) angeordnet ist.

3. Klettervorrichtung nach einem der vorhergehenden Ansprüche, bei der die Distanziervorrichtung (34) eine schwenkbare Wippe (37) aufweist, wobei insbesondere die Wippe (37) beim Einfahren des Kletterzylinders (20) mit einem äußeren Ende (50) ausschwenken kann, indem die Wippe (37) von einer eingeschwenkten Stellung in eine ausgeschwenkte Stellung verschwenkt und die Distanziervorrichtung (34) dadurch aktiviert wird.

4. Klettervorrichtung nach einem der vorhergehenden Ansprüche, bei der die Klettervorrichtung einen an eine feste Wand (14) montierbaren Kletterschuh (12) zur Führung der Kletterschiene (16) aufweist,
wobei der Kletterschuh (12) eine Klinke (30) aufweist, an der ein unterer Vorsprung (28) der Kletterschiene (16) abstützbar ist,
wobei die Klinke (30) von einer ausgefahrenen Stellung, in der sich der untere Vorsprung (28) an der Klinke (30) abstützen kann, in eine eingefahrene Stellung, in der sich der untere Vorsprung (28) nicht an der Klinke (30) abstützen kann, bewegbar ist,
wobei die Klettervorrichtung (10) eine Blockiervorrichtung (56) aufweist, die dazu ausgebildet ist, die Klinke (30) in der eingefahrenen Stellung zu halten.

5. Klettervorrichtung nach Anspruch 4, bei der die Klettervorrichtung (10) ein mechanisches Betätigungsmittel (68) mit einer Länge von mehr als 1m aufweist, um die Blockiervorrichtung (56) zu verstellen, wobei insbesondere das mechanische Betätigungsmittel (68) in Form eines mechanischen Zugmittels ausgebildet ist und/oder bei der der Kletterzylinder (20) unterenends schwenkbar am Verankerungspunkt, insbesondere am Kletterschuh (12), angeordnet ist.

6. Klettervorrichtung nach einem der Ansprüche 4 oder 5, bei der der Kletterschuh (12) eine Zunge (60) und eine Umlenkung (58) aufweist, wobei die Zunge (60) mittels der Umlenkung (58) aus- und einfahrbar ist, wenn die Klinke (30) ein- und ausfährt, wobei die Blockiervorrichtung (56) dazu ausgebildet ist, die Bewegung der Zunge (60) zu blockieren.

7. Klettervorrichtung nach einem der Ansprüche 4 bis 6, bei der die Blockiervorrichtung (56) in Form eines Exzenters ausgebildet ist, wobei der Exzenter in einer Blockierstellung lösbar arretierbar ist und wobei in der Blockierstellung das Ausfahren der Klinke (30) unterbunden ist.

8. Klettervorrichtung nach einem der Ansprüche 4 bis 7, bei der die Blockiervorrichtung einen Hebel (84) zum Entriegeln der Blockiervorrichtung (56) aufweist, der unterhalb der Auflagefläche der Klinke (30) für die Vorsprünge (24, 26, 28, 29) der Kletterschiene (16) am Kletterschuh (12) angeordnet ist.

9. Klettervorrichtung nach Anspruch 8, bei dem die Blockiervorrichtung (56) ein Kniehebelgelenk (76) aufweist, das im fast vollständig ausgefahrenen Zustand der Klinke (30) in einer Stauchlage blockiert ist, um die Klinke (30) im fast vollständig ausgefahrenen Zustand zu halten, wobei die Blockade des Kniehebelgelenks (76) durch ein Belasten beim Abstellen der Kletterschiene (16) mittels eines Vorsprungs (24, 26, 28, 29) der Kletterschiene (16) auf der Klinke (30) entriegelbar ist, indem das Kniehebelgelenk (76) in seine Strecklage überführt wird, und wobei die Blockade des Kniehebelgelenks (76) durch eine Betätigung des Hebels (84) durch einen Vorsprung (24, 26, 28, 29) der Kletterschiene (16) erreichbar ist, wobei insbesondere ein Gelenkarm (78a, 78b) des Kniehebelgelenks (76) ein Langloch (80) aufweist, in dem ein Blockiervorsprung (82) an einem weiteren Gelenkarm (78a, 78b) des Kniehebelgelenks (76) geführt ist.

10. Klettervorrichtung nach Anspruch 9, bei der ein Gelenkarm (78a, 78b) des Kniehebelgelenks (76) in Form einer Wippe (86) ausgebildet ist, die einenends den Hebel (84) aufweist und anderenends mit einem weiteren Gelenkarm (78a, 78b) des Kniehebelgelenks (76) verbunden ist und/oder bei der der/ein Gelenkarm (78a, 78b) mit seiner Längsachse (L) von der Vertikalen abweichend angeordnet und/oder federbelastet angeordnet ist, um sich im vollständig ausgefahrenen Zustand der Klinke (30) in die entriegelte Stellung des Kniehebelgelenks (76) zu bewegen.

11. Klettervorrichtung nach einem der Ansprüche 8 bis 10, bei der die Blockiervorrichtung (56) eine mit der Klinke (30) verbundene Push-Push-Mechanik (88) aufweist, die die Klinke (30) beim ersten Einfahren in der fast vollständig eingefahrenen Stellung hält und bei einer erneuten Betätigung der Klinke (30) durch den Hebel (84) in die vollständig eingefahrene Stellung entriegelt wird, sodass die Klinke (30) ausfährt, wobei insbesondere die Blockiervorrichtung (56) einen federbelasteteten Freilauf (90) aufweist, über den der Hebel (84) mit der Klinke (30) verbunden ist, wobei der Freilauf (90) eine Betätigung des Hebels (84) durch einen Vorsprung (24, 26, 28, 29) der Kletterschiene (16) nach unten nicht auf die Klinke (30) überträgt, aber eine Betätigung des Hebels (84) nach oben auf die Klinke (30) überträgt.

12. Verfahren zum Absenken einer Kletterschiene (16) mit einer Klettervorrichtung (10) nach einem der vorherigen Ansprüche, wobei das Verfahren folgenden Verfahrensschritt aufweist:
B) Ausfahren des Kletterzylinders (20) und dabei Wegbewegen des Kletterkopfs (18) von der Kletterschiene (16) durch die aktivierte Distanziervorrichtung (34), wobei die Distanziervorrichtung (34) sich beim Ausfahren des Kletterzylinders (20) vom mittleren Vorsprung (24) der Kletterschiene (16) abdrückt.

13. Verfahren nach Anspruch 12 in Verbindung mit der Klettervorrichtung nach Anspruch 4, wobei das Verfahren folgende Verfahrensschritte aufweist:
A) Abstützen der Kletterschiene (16) mit ihrem unteren Vorsprung (28) an der Klinke (30) des Kletterschuhs (12);
B) Ausfahren des Kletterzylinders (20) und dabei Wegbewegen des Kletterkopfs (18) von dem mittleren Vorsprung (26) der Kletterschiene (16) durch die aktivierte Distanziervorrichtung (34);
C) Deaktivieren der Distanziervorrichtung (34) und Anheben der Kletterschiene (16) durch Untergreifen des oberen Vorsprungs (24) der Kletterschiene (16);
D) Einfahren der Klinke (30);
E) Einfahren des Kletterzylinders (20) und dadurch Absenken der Kletterschiene (16);
F) Ausfahren der Klinke (30) und Absetzen der Kletterschiene (16) mit dem mittleren Vorsprung (26) an der Klinke (30).

14. Verfahren nach Anspruch 13, in Verbindung mit der ersten Alternative der Klettervorrichtung des Anspruchs 5, bei dem das Einfahren der Klinke (30) im Verfahrensschritt D) und/oder das Ausfahren der Klinke (30) im Verfahrensschritt F), durch die Betätigung des Betätigungsmittels (68) erfolgt/erfolgen.

15. Verfahren nach Anspruch 13, in Verbindung mit der Klettervorrichtung nach Anspruch 8, bei dem das Ausfahren der Klinke (30) durch die Betätigung des Hebels (84) erfolgt.

16. Verfahren nach Anspruch 15 in Verbindung mit der Klettervorrichtung nach Anspruch 9, bei dem die Klinke (30) durch das Kniehebelgelenk (76) in der fast vollständig ausgefahrenen Stellung gehalten wird und das Absetzen der Kletterschiene (16) an der Klinke (30) das Kniehebelgelenk (76) entriegelt.

17. Verfahren nach Anspruch 15 in Verbindung mit der Klettervorrichtung nach Anspruch 11, bei dem die Klinke (30) durch die Push-Push-Mechanik (88) beim Einfahren in der fast vollständig eingefahrenen Stellung gehalten wird und eine erneute Betätigung der Klinke (30) durch den Hebel (84) die Blockade der Push-Push-Mechanik (88) löst und die Klinke (30) vollständig ausfährt.

## Claims

1. Climbing device (10) for lowering a climbing rail (16), the climbing device (10) having the following:
a) a climbing cylinder (20), which is braceable, at the lower end, on an anchoring point, in particular on a climbing block (12);
b) a climbing head (18), which is formed or arranged, at the upper end, on the climbing cylinder (20), an upper projection (24) of the climbing rail (16) being braceable on the climbing head (18);
**characterised in that** the climbing device (10)
c) has a spacer device (34), which
i. is activated when the climbing cylinder (20) is retracted so as to move the climbing head (18) away from the climbing rail (16) as the climbing cylinder (20) is extended, in such a way that the climbing head (18) can pass a central projection (26) of the climbing rail (16), and
ii. is deactivated when the climbing cylinder (20) is extended, in such a way that the climbing head (18) can engage the upper projection (24) from below as the climbing cylinder (20) is extended,
d) the spacer device (34) being formed so as to be lifted off from the central projection (24) of the climbing rail (16) as the climbing cylinder (20) is extended.

2. Climbing device according to claim 1, wherein the spacer device (34) is formed so as to be activated as the climbing cylinder (20) is retracted, so as to move the climbing head (18) away from the central projection (26) during the next extension of the climbing cylinder (20), and/or wherein the spacer device (34) is arranged on the climbing head (18).

3. Climbing device according to either of the preceding claims, wherein the spacer device (34) has a pivotable rocker (37), in particular an outer end (50) of the rocker (37) being pivotable outwards as the climbing cylinder (20) retracts, in that the rocker (37) pivots from a pivoted-in position into a pivoted-out position and the spacer device (34) is thus activated.

4. Climbing device according to any of the preceding claims, wherein the climbing device has a climbing block (12) which is mountable on a fixed wall (14) for guiding the climbing rail (16),
the climbing block (12) having a latch (30) on which a lower projection (28) of the climbing rail (16) is braceable,
the latch (30) being movable from an extended position, in which the lower projection (28) is braceable on the latch (30), into a retracted position, in which the lower projection (28) is not braceable on the latch (30),
the climbing device (10) having a blocking device (56), which is formed to hold the latch (30) in the retracted position.

5. Climbing device according to claim 4, wherein the climbing device (10) has a mechanical actuation means (68) of a length of more than 1 m for adjusting the blocking device (56), in particular the mechanical actuation means (68) being in the form of a mechanical tensioning means, and/or wherein the climbing cylinder (20) is arranged, at the lower end, pivotably on the anchoring point, in particular on the climbing block (12).

6. Climbing device according to either claim 4 or claim 5, wherein the climbing block (12) has a tongue (60) and a deflector (58), the tongue (60) being extendable and retractable by means of the deflector (58) when the latch (30) retracts and extends, the blocking device (56) being formed to block the movement of the tongue (60).

7. Climbing device according to any of claims 4 to 6, wherein the blocking device (56) is in the form of a cam, the cam being releasably lockable in a blocking position, and the extension of the latch (30) being prevented in the blocking position.

8. Climbing device according to any of claims 4 to 7, wherein the blocking device has a lever (84) for unlocking the blocking device (56), said lever being arranged below the contact face of the latch (30) for the projections (24, 26, 28, 29) of the climbing rail (16) on the climbing block (12).

9. Climbing device according to claim 8, wherein the blocking device (56) has a knee lever articulation (76) which, in the virtually fully extended state of the latch (30), is blocked in a compressed position so as to hold the latch (30) in the virtually fully extended state, the blockage of the knee lever articulation (76) being unlockable by applying a load during the parking of the climbing rail (16) by means of a projection (24, 26, 28, 29) of the climbing rail (16) on the latch (30), in that the knee lever articulation (76) is transferred into the elongated position thereof, and the blockage of the knee lever articulation (76) being achievable by actuation of the lever (84) by a projection (24, 26, 28, 29) of the climbing rail (16), in particular an articulated arm (78a, 78b) of the knee lever articulation (76) having a slot (80) in which a blocking projection (82) is guided on a further articulated arm (78a, 78b) of the knee lever articulation (76).

10. Climbing device according to claim 9, wherein an articulated arm (78a, 78b) of the knee lever articulation (76) is in the form of a rocker (86), which at one end has the lever (84) and at the other end is connected to a further articulated arm (78a, 78b) of the knee lever articulation (76), and/or wherein the/a articulated arm (78a, 78b) is arranged with the longitudinal axis (L) thereof deviating from the vertical and/or is arranged spring-loaded, so as to move into the unlocked position of the knee lever articulation (76) in the fully extended state of the latch (30).

11. Climbing device according to any of claims 8 to 10, wherein the blocking device (56) has a push-push mechanism (88), which is connected to the latch (30) and which holds the latch (30) in the virtually fully retracted position when it is first retracted and is unlocked into the fully retracted position upon renewed actuation of the latch (30) by the lever (84), in such a way that the latch (30) extends, in particular the blocking device (56) having a spring-loaded freewheel (90) via which the lever (84) is connected to the latch (30), the freewheel (90) not transmitting a downward actuation of the lever (84) by a projection (24, 26, 28, 29) of the climbing rail (16) to the latch (30), but transmitting an upward actuation of the lever (84) to the latch (30).

12. Method for lowering a climbing rail (16) using a climbing device (10) according to any of the preceding claims, the method having the following method step:
B) extending the climbing cylinder (20) and at the same time moving the climbing head (18) away from the climbing rail (16) by way of the activated spacer device (34), the spacer device (34) being lifted off from the central projection (24) of the climbing rail (16) as the climbing cylinder (20) is extended.

13. Method according to claim 12 in connection with the climbing device according to claim 4, the method having the following method steps:
A) bracing the lower projection (28) of the climbing rail (16) on the latch (30) of the climbing block (12);
B) extending the climbing cylinder (20) and at the same time moving the climbing head (18) away from the central projection (26) of the climbing rail (16) by way of the activated spacer device (34);
C) deactivating the spacer device (34) and raising the climbing rail (16) by engaging the upper projection (24) of the climbing rail (16) from below;
D) retracting the latch (30);
E) retracting the climbing cylinder (20) and thus lowering the climbing rail (16);
F) extending the latch (30) and setting down the central projection (26) of the climbing rail (16) on the latch (30).

14. Method according to claim 13 in connection with the first alternative for the climbing device of claim 5, wherein the retraction of the latch (30) in method step D) and/or the extension of the latch (30) in method step F) take place by way of the actuation of the actuation means (68).

15. Method according to claim 13 in connection with the climbing device according to claim 8, wherein the extension of the latch (30) takes place by way of the actuation of the lever (84).

16. Method according to claim 15 in connection with the climbing device according to claim 9, wherein the latch (30) is held in the virtually fully extended position by the knee lever articulation (76), and setting down the climbing rail (16) on the latch (30) unlocks the knee lever articulation (76).

17. Method according to claim 15 in connection with the climbing device according to claim 11, wherein the latch (30) is held in the virtually fully retracted position by the push-push mechanism (88) upon retraction, and renewed actuation of the latch (30) by the lever (84) releases the blockage of the push-push mechanism (88) and fully extends the latch (30).

## Revendications

1. Dispositif d'escalade (10) pour descendre un rail d'escalade (16), dans lequel le dispositif d'escalade (10) comporte :
a) un cylindre d'escalade (20), lequel peut s'appuyer à son extrémité inférieure sur un point d'ancrage, en particulier sur un sabot d'escalade (12) ;
b) une tête d'escalade (18), laquelle est disposée ou réalisée à son extrémité supérieure sur le cylindre d'escalade (20), dans lequel une saillie supérieure (24) du rail d'escalade (16) peut s'appuyer sur la tête d'escalade (18) ;
**caractérisé en ce que** le dispositif d'escalade (10) comporte
c) un dispositif d'écartement (34), lequel
i. est activé lorsque le cylindre d'escalade (20) est rentré, afin d'éloigner la tête d'escalade (18) du rail d'escalade (16) lors de la sortie du cylindre d'escalade (20) de telle sorte que la tête d'escalade (18) peut passer une saillie médiane (26) du rail d'escalade (16) et
ii. est désactivé lorsque le cylindre d'escalade (20) est sorti, de sorte que la tête d'escalade (18) peut venir en prise sous la saillie supérieure (24) lors de la sortie du cylindre d'escalade (20), dans lequel
d) le dispositif d'écartement (34) est réalisé de façon à pouvoir se retirer de la saillie médiane (24) du rail d'escalade (16) lors de la sortie du cylindre d'escalade (20).

2. Dispositif d'escalade selon la revendication 1, où le dispositif d'écartement (34) est réalisé de façon à être activé lors de la rentrée du cylindre d'escalade (20), afin d'éloigner la tête d'escalade (18) de la saillie médiane (26) lors de la sortie suivante du cylindre d'escalade (20) et/ou où le dispositif d'écartement (34) est disposé sur la tête d'escalade (18).

3. Dispositif d'escalade selon l'une des revendications précédentes, dans lequel le dispositif d'écartement (34) comporte une bascule pivotante (37), dans lequel en particulier la bascule (37) peut pivoter vers l'extérieur avec une extrémité extérieure (50) lors de la rentrée du cylindre d'escalade (20), la bascule (37) étant pivotée d'une position de pivot intérieur vers une position de pivot extérieure et le dispositif d'écartement (34) étant ainsi activé.

4. Dispositif d'escalade selon l'une des revendications précédentes, ledit dispositif d'escalade comportant un sabot d'escalade (12) pouvant être monté sur un mur fixe (14) afin de guider le rail d'escalade (16),
dans lequel le sabot d'escalade (12) comporte un loquet (30), sur lequel peut s'appuyer une saillie inférieure (28) du rail d'escalade (16),
dans lequel le loquet (30) est mobile depuis une position sortie, où la saillie inférieure (28) peut s'appuyer sur le loquet (30), vers une position rentrée, où la saillie inférieure (28) ne peut pas s'appuyer sur le loquet (30), dans lequel le dispositif d'escalade (10) comporte un dispositif de blocage (56), lequel est réalisé pour maintenir le loquet (30) dans la position rentrée.

5. Dispositif d'escalade selon la revendication 4, ledit dispositif d'escalade (10) comportant un moyen d'actionnement mécanique (68) avec une longueur de plus de 1 m, afin de régler le dispositif de blocage (56), dans lequel en particulier le moyen d'actionnement mécanique (68) est réalisé sous la forme d'un moyen de traction mécanique et/ou dans lequel le cylindre d'escalade (20) est disposé à son extrémité inférieure en pivotement sur le point d'ancrage, en particulier sur le sabot d'escalade (12).

6. Dispositif d'escalade selon l'une des revendications 4 ou 5, dans lequel le sabot d'escalade (12) comporte une languette (60) et une déviation (58), dans lequel la languette (60) peut être sortie et rentrée au moyen de la déviation (58) lorsque le loquet (30) rentre et sort, dans lequel le dispositif de blocage (56) est réalisé pour bloquer le mouvement de la languette (60).

7. Dispositif d'escalade selon l'une des revendications 4 à 6, dans lequel le dispositif de blocage (56) est réalisé sous la forme d'un excentrique, dans lequel l'excentrique peut être verrouillé de manière détachable dans une position de blocage et dans lequel la sortie du loquet (30) est empêchée dans la position de blocage.

8. Dispositif d'escalade selon l'une des revendications 4 à 7, dans lequel le dispositif de blocage comporte un levier (84) pour déverrouiller le dispositif de blocage (56), lequel est disposé sur le sabot d'escalade (12) en dessous de la surface portante du loquet (30) pour les saillies (24, 26, 28, 29) du rail d'escalade (16).

9. Dispositif d'escalade selon la revendication 8, dans lequel le dispositif de blocage (56) comporte une articulation à levier coudé (76), lequel est bloqué dans une position contractée dans l'état presque entièrement sorti du loquet (30), afin de maintenir le loquet (30) dans l'état presque entièrement sorti, dans lequel le blocage de l'articulation à levier coudé (76) est déverrouillable par une contrainte sur le loquet (30) au moyen d'une saillie (24, 26, 28, 29) du rail d'escalade (16) lors de l'arrêt du rail d'escalade (16), l'articulation à levier coudé (76) étant passée dans sa position étendue, et dans lequel le blocage de l'articulation à levier coudé (76) peut être obtenu par un actionnement du levier (84) par une saillie (24, 26, 28, 29) du rail d'escalade (16), dans lequel en particulier un bras articulé (78a, 78b) de l'articulation à levier coudé (76) comporte un trou oblong (80), une saillie de blocage (82) étant guidée sur un bras articulé supplémentaire (78a, 78b) de l'articulation à levier coudé (76).

10. Dispositif d'escalade selon la revendication 9, dans lequel un bras articulé (78a, 78b) de l'articulation à levier coudé (76) est réalisé sous la forme d'une bascule (86), laquelle comporte le levier (84) à une extrémité et est reliée à un bras articulé supplémentaire (78a, 78b) de l'articulation à levier coudé (76) à l'autre extrémité et/ou , dans lequel le/un bras articulé (78a, 78b) est disposé avec son axe longitudinal (L) divergeant de la verticale et/ou est disposé pour être contraint par ressort, afin de se mouvoir dans la position déverrouillée de l'articulation à levier coudé (76) dans l'état entièrement sorti du loquet (30).

11. Dispositif d'escalade selon l'une des revendications 8 à 10, dans lequel le dispositif de blocage (56) comporte un mécanisme à double poussée (88), lequel maintient le loquet (30) dans la position presque entièrement sortie du loquet (30) lors de la première rentrée et est déverrouillé dans la position entièrement rentrée lors d'un actionnement renouvelé du loquet (30) par le levier (84), de sorte que le loquet (30) sort, dans lequel en particulier le dispositif de blocage (56) comporte une roue libre (90) socllicitée par ressort, par le biais de laquelle le levier (84) est relié au loquet (30), dans lequel la roue libre (90) ne transmet pas un actionnement du levier (84) au loquet (30) vers le bas par une saillie (24, 26, 28, 29) du rail d'escalade (16), mais transmet un actionnement du levier (84) au loquet (30) vers le haut.

12. Procédé de descente d'un rail d'escalade (16) avec un dispositif d'escalade (10) selon une des revendications précédentes, dans lequel le procédé comporte les étapes de procédé suivantes :
B) sortie du cylindre d'escalade (20) et subséquemment éloignement de la tête d'escalade (18) du rail d'escalade (16) par le dispositif d'écartement (34) activé, dans lequel le dispositif d'écartement (34) se retire de la saillie médiane (24) du rail d'escalade (16) lors de la sortie du cylindre d'escalade (20).

13. Procédé selon la revendication 12 en lien avec le dispositif d'escalade selon la revendication 4, dans lequel le procédé comporte les étapes de procédé suivantes :
A) appui du rail d'escalade (16) avec sa saillie inférieure (28) sur le loquet (30) du sabot d'escalade (12) ;
B) sortie du cylindre d'escalade (20) et subséquemment éloignement de la tête d'escalade (18) de la saillie médiane (26) du rail d'escalade (16) par le dispositif d'écartement (34) ;
C) désactivation du dispositif d'écartement (34) et levage du rail d'escalade (16) par entrée en prise sous la saillie supérieure (24) du rail d'escalade (16) ;
D) rentrée du loquet (30) ;
E) rentrée du cylindre d'escalade (20) et par ce fait descente du rail d'escalade (16) ;
F) sortie du loquet (30) et dépose du rail d'escalade (16) sur le loquet (30) avec la saillie médiane (26).

14. Procédé selon la revendication 13, en lien avec la première alternative du dispositif d'escalade de la revendication 5, dans lequel la rentrée du loquet (30) à l'étape de procédé D) et/ou la sortie du loquet (30) à l'étape de procédé F) s'effectue(nt) par l'actionnement du moyen d'actionnement (68).

15. Procédé selon la revendication 13, en lien avec le dispositif d'escalade selon la revendication 8, dans lequel la sortie du loquet (30) s'effectue par l'actionnement du levier (84).

16. Procédé selon la revendication 15 en lien avec le dispositif d'escalade selon la revendication 9, dans lequel le loquet (30) est maintenu dans la position presque entièrement sortie par l'articulation à levier coudé (76) et la dépose du rail d'escalade (16) sur le loquet (30) déverrouille l'articulation à levier coudé (76).

17. Procédé selon la revendication 15 en lien avec le dispositif d'escalade selon la revendication 11, dans lequel le loquet (30) est maintenu lors de la rentrée dans la position presque entièrement rentrée par le mécanisme à double poussée (88) et un actionnement renouvelé du loquet (30) par le levier (84) libère le blocage du mécanisme à double poussée (88) et le loquet (30) sort entièrement.
